# EUROPÄISCHE PATENTSCHRIFT

(11) **EP 0 236 775 B1**
(45) Veröffentlichungstag und Bekanntmachung des Hinweises auf die Patenterteilung: **29.08.1990**
(21) Anmeldenummer: 87101993.1
(22) Anmeldetag: 12.02.1987
(51) Int. Cl.: B41F 33/00

(54) **Anordung zur Abmusterung eines Druckerzeugnisses**
Arrangement for checking printed matter
Dispositif de contrôle pour imprimés

(30) Priorität: 11.03.1986 DE 3607984
(43) Veröffentlichungstag der Anmeldung: 16.09.1987
(73) Patentinhaber: Heidelberger Druckmaschinen Aktiengesellschaft, D-69019 Heidelberg (DE)
(72) Erfinder: Rodi, Anton, D-6906 Leimen (DE); Blaser, Peter-Theodor, D-6909 Dielheim (DE); Mass, Jürgen, D-6908 Wiesloch (DE)
(74) Vertreter: Stoltenberg, Heinz-Herbert Baldo

(56) Entgegenhaltungen:
- EP-A- 0 093 876
- CH-A- 458 988
- PATENT ABSTRACTS OF JAPAN, Band 7, Nr. 128 (M-220)[1273], 3. Juni 1983; & JP-A-58 45 956 (KOMORI INSATSU KIKAI K.K.) 17-03-1983
- IDEM

## Beschreibung

Die Erfindung betrifft eine Anordnung zur Abmusterung eines Druckerzeugnisses nach dem Oberbegriff des Anspruches 1.

Während des Anfahrvorganges, aber auch während des Fortdruckens ist es erforderlich, die Qualität des Druckerzeugnisses zu kontrollieren. Im ersten Fall möchte man möglichst schnell die gewünschte Bildqualität erzielen, d.h. Minimierung der Makulatur, und im zweiten Fall benötigt man eine ständige Kontrolle, weil sich während des Druckens einer Auflage die Druckbedingungen ändern können, z.B. Raumtemperatur, Papierbeschaffenheit, Luftfeuchtigkeit, Farbkonsistenz usw.

Als Maßstab für die geforderte Sollqualität dient ein Muster, der sogenannte Abmusterungsbogen. Der jeweils zu prüfende Probebogen wird mit dem Abmusterungsbogen verglichen, wobei dieser Vergleichsdurchführung ein hoher Stellenwert zugeschrieben wird, denn selbst kleinste, nur mit einer Lupe sichtbare Ungenauigkeiten bei der Bildzusammensetzung führen zu einer Veränderung der Druckqualität. Um die Vergleichsdurchführung zu erleichtern, sollte der Abmusterungsbogen zum Probebogen in einem günstigen Anordnungsverhältnis stehen. Zu diesem Zwecke wird der Probebogen auf einen zum Betrachter hin abgeschrägten Abmusterungstisch gelegt und der Abmusterungsbogen auf der dem Betrachter gegenüberliegenden Seite des Abmusterungstisches angebracht.

Bekannt ist das Anbringen des Abmusterungsbogens an einem Galgen, der gleichzeitig Träger für eine Befestigung der Tischbeleuchtung ist (CPC-Pult - HEIDELBERGER DRUCKMASCHINEN AG, siehe Heidelberger Nachrichten 3/37 1979 - ).

Ferner ist das Anbringen des Abmusterungsbogens an einer senkrecht zum Abmusterungstisch feststehenden Wand bekannt (Werbeprospekt der Firma Just, 7315 Weilheim).

Die o.g. Methoden zur Anbringung des Abmusterungsbogens haben jedoch den Nachteil, daß der Betrachter sich über den Abmusterungstisch beugen muß, wenn er einen Qualitätsvergleich zwischen dem Abmusterungsbogen und dem zu prüfenden Druckbogen herstellen will. In Anbetracht der Größe der Abmusterungstische stellt dies nicht nur für kleinere Personen ein nicht unerhebliches Problem dar.

Aus der Gebrauchsmuster-Offenlegung (IP 58-39866/39865) ist ein horizontales Verschieben des Abmusterungsbogenhalters neben den Abmusterungstisch bekannt. Bei dieser Methode erübrigt sich zwar das Beugen über den Abmusterungstisch, da der Betrachter neben den Tisch treten kann, und er somit näher am seitlich verschobenen Abmusterungsbogen steht; der Nachteil dieser Methode ist jedoch, daß der Betrachter seine Betrachterposition verlassen muß, und er zwangsläufig dadurch den auf dem Abmusterungstisch liegenden Bogen aus seinem Blickfeld verliert. Dies wirkt sich sehr negativ aus, da bei einem Vergleich zweier Objekte die besseren Ergebnisse erzielt werden, wenn die zu vergleichenden Objekte sehr dicht beieinanderliegen. Der Erfindung liegt die Aufgabe zugrunde, den Soll- und Ist-Vergleich der Druckerzeugnisse für den Betrachter zu vereinfachen und die Qualität zu steigern.

Diese Aufgabe wird erfindungsgemäß entsprechend dem Anspruch 1 gelöst.

Der Vorteil der Erfindung ist in der Umkehrung der bisherigen Arbeitsweise zu sehen, nämlich, daß der Abmusterungsbogen zum Betrachter hin- und wegbewegbar angeordnet ist und die jeweilige Position freischwebend erhalten bleibt. Dadurch, daß der Betrachter in seiner Betrachterposition verbleiben kann, und er den Abmusterungsbogen individuell positionierbar vor sich hat, ist eine exakte Vergleichsdurchführung bei minimaler Blickrichtungsänderung zu erzielen. Der Vergleichsvorgang wird dadurch beschleunigt und die Qualität gesteigert.

Um ein individuelles Kippen und Heranführen des Abmusterungsbogenhalters zu gewähren, sind nach einer weiteren Ausbildung der Erfindung die Verbindungen zwischen Abmusterungsbogenhalter und Gestänge sowie Gestänge und Galgen mit einem Gelenk versehen. Eine weitere Ausbildung der Erfindung ist die Verwendung einer Gasdruckfeder, die der Erzielung einer leichten Bewegungsdämpfung und zum Gewichtsausgleich dient.

Das leichte Anbringen des Abmusterungsbogens an den Abmusterungsbogenhalter ist in einer weiteren Ausführung der Erfindung dadurch gewährt, indem ferromagnetisches Material für den Abmusterungsbogenhalter Verwendung findet, so daß ein Anbringen des Abmusterungsbogens mittels Dauermagneten ermöglicht wird.

Denkbar wäre auch die Verwendung eines weichen Haltermaterials, wie Holz, das ein Anheften (z.B. mittels Reißzwecke) des Abmusterungsbogens erlaubt. Die gleiche Wirkung ist auch erzielbar, wenn auf den Abmusterungsbogenhalter ein weicher Belag aufgebracht wird.

Zur Verringerung des Haltergewichtes ist in einer weiteren Ausführung der Erfindung das Haltermaterial perforiert.

In einer weiteren Ausführung der Erfindung ist an der Unterkante des Abmusterungsbogenhalters eine Ablage angebracht, die der Aufnahme verschiedener Utensilien, wie z.B. der Lupe, dient.

Ein Ausführungsbeispiel der Erfindung ist in der Zeichnung dargestellt und wird im folgenden näher beschrieben.

In der Zeichnung ist in Seitenansicht eine Anordnung zur Abmusterung eines Druckerzeugnisses zu sehen, bestehend aus den Grundelementen, wie einem Abmusterungstisch 1, einem Galgen 2, einem Oberlicht 9 und einem Abmusterungsbogenhalter 3. Der Abmusterungstisch 1 dient dabei als Auflagefläche für den jeweils zu prüfenden Probebogen. Der Abmusterungsbogenhalter 3 dient der Aufnahme des Abmusterungsbogens. An der dem Galgen 2 gegenüberliegenden Seite des Abmusterungstisches befindet sich die Betrachterposition. Von dieser Position aus hat der Betrachter die Möglichkeit, einerseits den Probebogen und andererseits den Abmusterungsbogen in Augenschein zu nehmen. Mit Hilfe des Oberlichtes 9 ist die erforderliche Ausleuchtung der zu prüfenden Bogen gewährleistet.

Den individuellen Bedürfnissen des Betrachters entsprechend, besteht durch die Anordnung des Gelenkes 6 die Möglichkeit, den Abmusterungsbogenhalter dem Betrachter zuzuführen und auch wieder von ihm wegzuführen. Die vom Betrachter gewählte Position des Abmusterungsbogenhalters 3 bleibt freischwebend erhalten, der dazu notwendige Gewichtsausgleich wird mittels einer Gasdruckfeder 7 hergestellt. Diese Gasdruckfeder 7 ist dabei auf einer Seite mit dem Galgen, auf der anderen Seite mittels eines Hebelarmes 8 mit dem Gestänge 4 verbunden. Die Ausgestaltung des Gelenkes 5, das die Verbindung zwischen dem Gestänge 4 und dem Abmusterungsbogenhalter 3 herstellt, ermöglicht einerseits ein Kippen des Abmusterungsbogenhalters um eine horizontale Achse und andererseits das selbständige Verharren der gewählten Kipposition des Abmusterungsbogenhalters.

Ein selbständiges Verharren in der gewählten Kipposition des Abmusterungsbogenhalters kann, je nach Ausgestaltung des Gelenkes 5, durch entsprechende Reibungskräfte innerhalb des Gelenkes 5 oder auch durch eine Arretierung am Gelenk 5 erzielt werden.

## Patentansprüche

1. Anordnung zur Abmusterung eines Druckerzeugnisses, bestehend aus einem Abmusterungstisch (1) und einem oberhalb des Abmusterungstisches fest angebrachten Galgen (2), der zur Aufnahme der von oben auf den Abmusterungstisch gerichteten Beleuchtung (9) dient, und auch gleichzeitig Träger zur Anbringung eines Abmusterungsbogenhalters (3) ist,
dadurch gekennzeichnet,
daß der Abmusterungsbogenhalter (3) in Richtung zum Betrachter hin- und wegbewegbar angeordnet ist und daß eine Vorrichtung (7) vorgesehen ist, durch welche der Abmusterungsbogenhalter (3) in der jeweils gewählten Position selbständig verharrt.

2. Abmusterungsbogenhalter nach Anspruch 1,
dadurch gekennzeichnet,
daß der Abmusterungsbogenhalter (3) um eine parallel zur Abmusterungstischvorderkante vorgesehene horizontale Achse kippbar ist.

3. Abmusterungsbogenahlter nach Anspruch 1 und 2,
dadurch gekennzeichnet,
daß der Abmusterungsbogenhalter (3) mittels eines Gelenkes (5) mit einem Gestänge (4) verbunden ist.

4. Abmusterungsbogenhalter nach Anspruch 1, 2 oder 3,
dadurch gekennzeichnet,
daß das Gestänge (4) mittels eines Gelenkes (6) mit dem Galgen (2) verbunden ist.

5. Abmusterungsbogenhalter nach einem oder mehreren der Ansprüche 1-4,
dadurch gekennzeichnet,
daß der zur Erzielung der Position erforderliche Gewichtsausgleich mittels einer Gasdruckfeder (7), die einerseits mit dem Galgen (2) und andererseits über einen Hebelarm (8) mit dem Gestänge (4) verbunden ist, erzielbar ist.

6. Abmusterungsbogenhalter nach einem oder mehreren der Ansprüche 1-5,
dadurch gekennzeichnet,
daß der Abmusterungsbogenhalter (3) perforiert ist.

7. Abmusterungsbogenhalter nach einem oder mehreren der Ansprüche 1-6,
dadurch gekennzeichnet,
daß der Abmusterungsbogenhalter (3) mit einem weichen Belag versehen oder aus weichem Material gefertigt ist.

8. Abmusterungsbogenhalter nach einem oder mehreren der Ansprüche 1-7,
dadurch gekennzeichnet,
daß der Abmusterungsbogenhalter (3) aus ferromagnetischem Material gefertigt ist.

9. Abmusterungsbogenhalter nach einem oder mehreren der Ansprüche 1-8, dadurch gekennzeichnet, daß am unteren Rand des Abmusterungsbogenhalters (3) eine Ablage (10) angebracht ist.

## Claims

1. Arrangement for the matching of a printed product, said arrangement comprising a matching table (1) and a gallows (2) firmly fixed above said matching table, said gallows serving to receive the lighting (9) directed onto said matching table from above and, at the same time, acting as a carrier for securing a matching sheet holder (3), characterized in that said matching sheet holder (3) is arranged so as to be movable towards the viewer and respectively away from him, and that a means (7) is provided by which said matching sheet holder (3) remains automatically in the respective selected position.

2. Matching sheet holder according to Claim 1, characterized in that said matching sheet holder (3) can be tilted about a horizontal axis extending parallel to the front edge of said matching table.

3. Matching sheet holder according to Claims 1 and 2, characterized in that matching sheet holder (3) is connected with a rod structure (4) by means of a joint (5).

4. Matching sheet holder according to Claims 1, 2 or 3, characterized in that said rod structure (4) is connected with said gallows (2) by means of a joint (6).

5. Matching sheet holder according to one or several of Claims 1 through 4, characterized in that the weight equalization required for obtaining the desired position is achieved by means of a gas- pressure spring (7) which is connected, at one side thereof, with said gallows (2) and, at the other side thereof, with said rod structure (4) via a lever arm (8).

6. Matching sheet holder according to one or several of Claims 1 through 5, characterized in that said matching sheet holder (3) is perforated.

7. Matching sheet holder according to one or several of Claims 1 through 6, characterized in that said matching sheet holder (3) is provided with a soft padding or is produced of soft material.

8. Matching sheet holder according to one or several of Claims 1 through 7, characterized in that said matching sheet holder (3) is produced of ferromagnetic material.

9. Matching sheet holder according to one or several of Claims 1 through 8, characterized in that the lower edge of said matching sheet holder (3) is provided with a tray (10).

## Revendications

1. Dispositif pour le contrôle comparatif d'un imprimé, constitué par une table de contrôle comparatif (1) et une potence (2) montée en position fixe au-dessus de la table de contrôle comparatif et qui sert à recevoir le dispositif d'éclairage (9) dirigé de haut en bas sur la table de contrôle et constitue en même temps un support pour le montage du support de feuille modèle (3), caractérisé en ce que le support de feuille modèle (3) est agencé pour pouvoir se déplacer dans le sens qui s'éloigne ou se rapproche de l'observateur et en ce qu'il est prévu un dispositif (7) à l'aide duquel le support de feuille modèle (3) rest automatiquement immobilisé dans la position choisie.

2. Support de feuille modèle selon la revendication 1, caractérisé en ce que le support de feuille modèle (3) peut basculer autour d'un axe horizontal prévu parallèlement au bord avant de la table de contrôle comparatif.

3. Support de feuille modèle selon les revendications 1 et 2, caractérisé en ce que le support de feuille modèle (3) est relié à une tringle (4) à l'aide d'une articulation (5).

4. Support de feuille modèle selon une des revendications 1, 2 et 3, caractérisé en ce que la tringle (4) est reliée à la potence (2) à l'aide d'une articulation (6).

5. Support de feuille modèle selon une ou plusieurs des revendications 1 à 4, caractérisé en ce que l'équilibrage nécessaire pour atteindre la position est obtenu à l'aide d'un ressort à pression gazeuse (7) qui est relié, d'une part à la potence (2) et, d'autre part, à la tringle (4), par l'intermédiaire d'un bras de levier (8).

6. Support de feuille modèle selon une ou plusieurs des revendications 1 à 5, caractérisé en ce que le support de feuille modèle (3) est perforé.

7. Support de feuille modèle selon une ou plusieurs des revendications 1 à 6, caractérisée en ce que le support de feuille modèle (3) est muni d'un revêtement tendre ou est fabriqué en une matière tendre.

8. Support de feuille modèle selon une ou plusieurs des revendications 1 à 7, caractérisé en ce que le support de feuille modèle (3) est fabriqué en une matière ferromagnétique.

9. Support de feuille modèle selon une ou plusieurs des revendications 1 à 8, caractérisé en ce qu'un réceptacle (10) est monté le long du bord inférieur du support de feuille modèle (3).
